# EUROPÄISCHE PATENTSCHRIFT

(11) **EP 1 138 827 B1**
(45) Veröffentlichungstag und Bekanntmachung des Hinweises auf die Patenterteilung: **04.05.2005**
(21) Anmeldenummer: 01106808.7
(22) Anmeldetag: 19.03.2001
(51) Int. Cl.: E01B 5/10

(54) **Verfahren zum Vergüten eines Rillengleisabschnitts**
Method of fabricating a grooved rail section
Procédé de fabrication d'une section de rail à ornière

(30) Priorität: 30.03.2000 DE 10015507
(43) Veröffentlichungstag der Anmeldung: 04.10.2001
(73) Patentinhaber: BWG GmbH & Co. KG, 35510 Butzbach (DE); VAE GmbH, 1010 Wien (AT)
(72) Erfinder: Christ, Thomas, 99986 Oberdorla (DE); Ratz, Gerhard, 35428 Langgöns, Oberkleen (DE)
(74) Vertreter: Stoffregen, Hans-Herbert, Dr. Dipl.-Phys.

(56) Entgegenhaltungen:
- WO-A-97/18921
- DE-A- 19 539 590
- DE-C- 550 504
- US-A- 3 813 760

## Beschreibung

Die Erfindung bezieht sich auf ein Verfahren zum Vergüten einer Rillenkante oder - flanke eines Rillengleisabschnitts wie Rillenschiene oder Rillenschienenherzstücks mittels Schweißens.

Um einem besonderen Verschleiß ausgesetzte Bereiche der Rillen von Rillenschienen bzw. Rillenschienenherzstücke zu vergüten, werden in den entsprechenden Bereichen der Rillen wie in den Kantenbereichen Ausnehmungen ausgearbeitet, in die vorzugsweise durch Auftragsschweißen Material hoher Verschleißfestigkeit eingebracht wird. Anschließend wird der aufgebrachte Materialbereich bearbeitet, damit ein bündiger Übergang zu der Rille selbst erfolgt.

Nach der DE 550 505 wird in einer Aussparung eines Fahr- oder Leitkopfes einer Rillenschiene eine verschleißfeste Leiste eingebracht, die unter Winkel verlaufende Abschnitte aufweist, um widerhakenähnlich fixiert zu werden.

Die DE 550 506 sieht vor, in Köpfen von Rillenschienen Füllstücke aus Manganhartstahl einzubringen, wobei zuvor Aussparungen ausgefräst werden.

Die DE 195 39 590 A1 bezieht sich auf ein Verfahren zum Reprofilieren auftraggeschweißter Rillenschienen, wobei verschlissene Abschnitte von Fahr- und Leitkantenflanken erneuert werden.

Der WO 97/18 921 ist ein Verfahren zur Aufschweißung eines Zusatzmaterials auf Schienenabschnitten zu entnehmen.

Die DE-C 550 504 offenbart Vignol- und Rillenschienen mit verschleißfesten Fahr- und Leitkanten aus Leisten, die in entsprechende Ausnehmungen der Schienenköpfe eingebracht werden.

Entsprechende dem Stand der Technik zu entnehmende Maßnahmen sind aufwendig und somit kostenintensiv.

Der vorliegenden Erfindung liegt das Problem zu Grunde ein Verfahren zum Ausbilden eines Rillengleisabschnitts derart weiterzubilden, dass überaus präzise und mit konstruktiv einfachen Maßnahmen kostengünstig gezielt Bereiche einer Rille mit verschleißfestem Material versehen werden können.

Erfindungsgemäß wird das Problem zum Vergüten einer Rillenkante oder -flanke eines Rillengleisabschnitts mit verschleißfestem Material durch die Verfahrensschritte gelöst:
- Einarbeiten einer Ausnehmung in einem Kopf eines ein Vollkopfprofil aufweisenden Konstruktionsprofils im Bereich vorzusehender Rille,
- Ausfüllen der Ausnehmung mit verschleißfestem Material und
- Ausbilden der Rille, sodaß deren Verlauf die Ausnehmung schneidet.

Dabei wird die Ausnehmung wie Nut insbesondere durch Auftragsschweißung ausgefüllt, wobei mehrere Lagen mit gegebenenfalls unterschiedlichen Materialeigenschaften ausgebildet werden können.

Die Ausnehmung wie Nut selbst wird mit einer Tiefe t mit 10 mm ≤ t ≤ 30 mm insbesondere t in etwa 20 mm und/oder einer Breite b mit 3 mm ≤ b ≤ 15 mm, insbesondere b in etwa 10 mm, in den Kopf des Konstruktionsprofils eingearbeitet. Sodann wird in die Ausnehmung wie Nut insbesondere durch Auftragsschweißung als Material ein solches mit einem Zusatzwerkstoff eingebracht, der sowohl für Verbindungsschweißung zum Beispiel für hochlegierte rostfreie Stähle und Mischverbindungen zwischen diesen und normalen Baustählen als auch als Auftragswerkstoffe für Schienen und Weichenteile üblich ist.

Durch die erfindungsgemäße Lehre kann gezielt der Bereich des Kopfes mit verschleißfestem Material versehen werden, in dem einem hohen Verschleiß ausgesetzte Kanten bzw. Flanken einer Rille verlaufen. Somit kann eine optimale Ausnutzung eingebrachten Schweißgutes erfolgen. Außerdem wird eine Qualitätsverbesserung in den erzielbaren Form- und Lagetoleranzen sowie eine höhere Oberflächengüte erreicht. Ferner ist von Vorteil, dass sich eine bessere Wirtschaftlichkeit ergibt, d. h. bei weniger Arbeitsaufwand kann ein größerer Bereich der zu schützenden Fahr- bzw. Leitkanten schweißtechnisch vergütet werden. Hierzu erfolgt das Ausbilden der Rille sowie die Oberflächenbehandlung des vergüteten Bereichs in einem Arbeitsgang, nämlich beim Einarbeiten wie Fräsen der Rille.

Dadurch, dass ein Schweißen in einem Vollmaterial erfolgt, ist eine bessere Wärmeführung im Vergleich zum Auftragsschweißen im Bereich einer bereits ausgearbeiteten Rille möglich. Auch besteht die Möglichkeit eines gezielteren und kontrollierten Vorwärmens. All diese Möglichkeiten bietet der Stand der Technik nicht, nach dem im Bereich einer bereits vorhandenen Rille ein Schweißen erfolgt.

Weitere Einzelheiten, Vorteile und Merkmale der Erfindung ergeben sich nicht nur aus den Ansprüchen, den diesen zu entnehmenden Merkmalen - für sich und/oder in Kombination -, sondern auch aus der nachfolgenden Beschreibung eines der Zeichnungen zu entnehmenden bevorzugten Ausführungsbeispiels.

Es zeigen:
- Fig. 1: einen Querschnitt durch eine Rillenschiene und
- Fig. 2: eine vergrößerte Darstellung des Kopfes der Rillenschiene gemäß Fig. 1 vor Einarbeiten einer Rille.

In Fig. 1 ist ein Querschnitt durch eine Rillenschiene 10 mit Fuß 12, Steg 14 und Kopf 16 dargestellt, in dem eine Rille 18 zum Führen eines Rades eingearbeitet ist. Um die einem besonderen Verschleiß ausgesetzten Fahr- bzw. Leitkanten 20, 21 zu vergüten, d.h. mit einem verschleißfesten Material insbesondere durch Auftragsschweißung zu versehen, wird als Ausgangsmaterial ein Konstruktionsprofil mit Vollkopfprofil benutzt, also ein solches ohne ausgebildete Rille. Ein Kopf 24 eines entsprechenden Konstruktionsprofils ist in der Fig. 2 dargestellt. Der Bereich, in dem die Rille 18 eingearbeitet werden soll, ist punktstrichiert. Bei dem Konstruktionsprofil kann es sich z. B. um eine Dickstegschiene, ein Vierkantprofil oder sonstiges Profilelement mit Vollkopf handeln.

Um die Bereiche der Kanten 20, 21 mit verschleißfestem Material zu versehen, werden zunächst von der Fahrfläche 26 des Kopfes 24 ausgehend Nuten 28, 30 eingearbeitet, die von den Kanten 20, 21 der später auszubildenden Rille 18 geschnitten werden. Sodann werden die Nuten 28, 30 durch Auftragsschweißen vorzugsweise mehrlagig ausgefüllt (Bereiche 31, 33), wobei dem Schweißmaterial Zusatzwerkstoffe zugegeben werden, die die gewünschten verschleißarmen Eigenschaften aufweisen. Nach Ausfüllen der Nuten 28, 30 wird sodann die Rille 18, die erwähntermaßen die Nuten 28, 30 schneiden, eingearbeitet.

Dies bedeutet, dass die Nachbearbeitung der Auftragsschweißung und die Herstellung der Rille 18 in einem gemeinsamen Arbeitsgang durchgeführt wird, wodurch sich eine Erhöhung der Wirtschaftlichkeit ergibt. Ferner können problemlos größere Bereiche der zu schützenden Fahrund Leitkanten schweißtechnisch vergütet werden. So können die die Rille 18 begrenzenden Flanken 32, 34 bis zu einer Breite b von zum Beispiel 8 mm oder mehr aus verschleißfestem Material bestehen, wobei von der Fahrfläche 26 ausgehend Tiefen t von zum Beispiel 20 mm schweißtechnisch vergütet sein können. Mit anderen Worten kann mit weniger Arbeitsaufwand ein größerer Bereich der zu schützenden Kanten bzw. Flanken der Rille 18 schweißtechnisch vergütet werden.

## Patentansprüche

1. Verfahren zum Vergüten einer Rillenkante oder -flanke eines Rillengleisabschnitts mit verschleißfestem Material **gekennzeichnet durch** die Verfahrensschritte:
- Einarbeiten zumindest einer Ausnehmung in einen Kopf eines ein Vollkopfprofil aufweisenden Konstruktionsprofils im Bereich vorzusehender Rillenkante oder -flanke,
- Ausfüllen der Ausnehmung mit verschleißfestem Material und
- Ausbilden der Rille, sodaß deren Verlauf die Ausnehmung schneidet.

2. Verfahren nach Anspruch 1,
**dadurch gekennzeichnet,**
**dass** die Ausnehmung durch Auftragsschweißen ausgefüllt wird.

3. Verfahren nach Anspruch 2,
**dadurch gekennzeichnet,**
**dass** die Ausnehmung mehrlagig ausgefüllt wird.

4. Verfahren nach zumindest einem der vorhergehenden Ansprüche,
**dadurch gekennzeichnet,**
**dass** die Ausnehmung mit einer Tiefe t mit 10 mm ≤ t ≤ 30 mm, insbesondere t in etwa 20 mm und/oder mit einer Breite b mit in etwa 3 mm ≤ b ≤ 15 mm, insbesondere b in etwa 10 mm in den Kopf eingearbeitet wird.

5. Verfahren nach zumindest einem der vorhergehenden Ansprüche,
**dadurch gekennzeichnet,**
**dass** dem zum Auftragen benutzten Schweißmaterial verschleißfeste Zusatzwerkstoffe zugegeben werden und/oder dass die Ausnehmung mehrlagig ausgefüllt wird.

## Claims

1. Method for hardening and tempering of a grooved edge or grooved flank of a grooved rail section with wear-proof material, **characterized by** the method steps:
- incorporation of at least one recess in a head of a structural profile having a solid head profile in the area of the grooved edge or grooved flank to be provided,
- filling out of the recess with wear-proof material and
- formation of the groove so that its course intersects the recess.

2. Method according to Claim 1,
**wherein**
the recess is filled out by build-up welding.

3. Method according to Claim 2,
**wherein**
the recess is filled out in several layers.

4. Method according to at least one of the previous claims,
**wherein**
the recess is incorporated into the head with a depth t of 10 mm ≤ t ≤ 30 mm, in particular t approximately 20 mm and/or with a width b of approximately 3 mm ≤ b ≤ 15 mm, in particular b approximately 10 mm.

5. Method according to at least one of the previous claims,
**wherein**
the welding material used for build-up has wear-proof additional materials added to it and/or the recess is filled out in several layers.

## Revendications

1. Procédé pour le traitement d'un côté ou d'un flanc d'une gorge d'une section de rail à gorge avec un matériau résistant à l'usure **caractérisé par** les phases de procédé suivantes :
- façonnage d'au moins un creux dans un champignon d'un profilé de construction présentant un profil de champignon plein dans la section où le côté ou flanc de la gorge est prévu,
- remplissage de l'évidement avec un matériau résistant à l'usure et
- formation de la gorge, de telle façon que son tracé coupe l'évidement.

2. Procédé selon la revendication 1,
**caractérisé en ce que**
l'évidement est rempli par rechargement par apport de métal.

3. Procédé selon la revendication 2,
**caractérisé en ce que**
l'évidement est rempli de plusieurs couches.

4. Procédé selon au moins l'une des revendications précédentes,
**caractérisé en ce que**
l'évidement est pratiqué dans le champignon avec une profondeur t de 10 mm ≤ t ≤ 30 mm, en particulier t à environ 20 mm et/ou avec une largeur b d'environ 3 mm ≤ b ≤ 15 mm, en particulier b à environ 10 mm.

5. Procédé selon au moins l'une des revendications précédentes,
**caractérisé en ce que**
des métaux d'apport résistant à l'usure sont ajoutés au matériau de soudage utilisé pour le rechargement et/ou que l'évidement est rempli de plusieurs couches.
